# EUROPÄISCHE PATENTSCHRIFT

(11) **EP 1 741 828 B1**
(45) Veröffentlichungstag und Bekanntmachung des Hinweises auf die Patenterteilung: **06.05.2009**
(21) Anmeldenummer: 06114296.4
(22) Anmeldetag: 22.05.2006
(51) Int. Cl.: D21F 5/04

(54) **Maschine zur Herstellung einer Materialbahn**
Machine for making a web
Machine pour la fabrication d'une bande

(30) Priorität: 06.07.2005 DE 102005031619
(43) Veröffentlichungstag der Anmeldung: 10.01.2007
(73) Patentinhaber: Voith Patent GmbH, 89522 Heidenheim (DE)
(72) Erfinder: Denk, Wolfgang, 3250 Wieselburg (AT); Attwenger, Robert, 1170 Wien (AT)
(74) Vertreter: Kunze, Klaus

(56) Entgegenhaltungen:
- EP-A- 0 640 717
- WO-A-02/36880
- US-A- 6 003 241

## Beschreibung

Die Erfindung betrifft eine Maschine zur Herstellung einer Materialbahn, insbesondere Papier- oder Kartonbahn, mit einer zumindest einen Trockenzylinder umfassenden Trockenpartie, durch die die Materialbahn mittels wenigstens eines umlaufenden Bandes geführt ist, und mit wenigstens einer unterhalb oder oberhalb der Trockenpartie angeordneten zusätzlichen Trocknungseinheit, durch die die Materialbahn mittels wenigstens eines zusätzlichen umlaufenden Bandes geführt ist.

Die Trockenpartie macht einen großen Teil des Platzbedarfs einer Papiermaschine aus. Demzufolge ist die Erweiterung der Kapazität einer bestehenden Anlage nur mit erheblichem Umbauaufwand und bei entsprechend vorhandenem Platz möglich.

Papiermaschinen der eingangs genannten Art sind beispielsweise in den Druckschriften US 6 003 241 und WO 02/36880 A1 beschrieben. In diesen Druckschriften wird vorgeschlagen, über oder unter der bestehenden Trockenpartie weitere Trocknungseinheiten zur Erhöhung der Trocknungsleistung zu installieren. Die betreffenden Ausführungen haben jedoch ihre Grenzen in der Trocknungsleistungssteigerung und in der Maximalgeschwindigkeit.

In der Druckschrift EP0640717 A2 wird eine einreihige Trockenpartie mit konventionellen Trockengruppen offenbart, bei der in der oberen Reihe Trockenzylinder für die Kontakttrocknung und Leitwalzen oder Leitzylinder in der unteren Reihe vorgesehen sind. Es sind Trocknungsmodule innerhalb und/oder zwischen den Trockengruppen vorgesehen, die so angeordnet sind, dass die der durch die Kontakttrocknung getrockneten Seite gegenüberliegenden Seite der Papierbahn mit der beheizten Zylinderoberfläche der Trocknungsmodule in Kontakt kommt. Dabei soll die Trocknungsleistung durch eine große Umschlingung, sowie durch einen größeren Durchmesser der Zylinder der Trocknungsmodule erreicht werden.

Der Erfindung liegt die Aufgabe zugrunde, eine verbesserte Maschine der eingangs genannten Art zu schaffen bei der die zuvor genannten Nachteile beseitigt sind. Dabei soll ohne größere Eingriffe in die bestehende Anlage insbesondere eine deutliche Erhöhung der Trocknungsleistung der Trockenpartie erreicht werden.

Erfindungsgemäß wird diese Aufgabe gelöst durch eine Maschine zur Herstellung einer Materialbahn, insbesondere Papier- oder Kartonbahn, mit einer zumindest einen Trockenzylinder umfassenden Trockenpartie, durch die die Materialbahn mittels wenigstens eines umlaufenden Bandes geführt ist, und mit wenigstens einer unterhalb oder oberhalb der Trockenpartie angeordneten zusätzlichen Trocknungseinheit, durch die die Materialbahn mittels wenigstens eines zusätzlichen umlaufenden Bandes geführt ist, wobei die zusätzliche Trocknungseinheit dampfbeheizt ist und wenigstens einen dampfbeheizten Trockenzylinder umfasst. Die Erfindung zeichnet sich dadurch aus, dass die zusätzliche Trocknungseinheit wenigstens zwei jeweils durch ein zusätzliches umlaufendes Band gebildete Bespannungen aufweist und dass ein Druckmedium die Bänder und die Materialbahn gegen den Trockenzylinder presst.

Damit ist ohne größere Eingriffe in die jeweils bestehende Anlage oder Maschine eine signifikante Erhöhung der Trocknungsleistung möglich.

Das zusätzliche umlaufende Band ist zweckmäßigerweise durch eine der zusätzlichen Trocknungseinheit zugeordnete Bespannung gebildet.

Dabei ist die Materialbahn vorzugsweise zusammen mit dem zusätzlichen umlaufenden Band um den Trockenzylinder dieser zusätzlichen Trocknungseinheit geführt.

Bei einer bevorzugten praktischen Ausführungsform der erfindungsgemäßen Maschine ist die Materialbahn zwischen dem Trockenzylinder der zusätzlichen Trocknungseinheit und dem zusätzlichen Band liegend um den Trockenzylinder geführt. Damit ist auch bei höheren Maschinen- und Bandlaufgeschwindigkeiten ausgeschlossen, dass sich die Materialbahn infolge von Fliehkräften von der gekrümmten, rotierenden Stützfläche löst.

Üblicherweise sind auch die Trockenzylinder der Trockenpartie dampfbeheizt, so dass im vorliegenden Fall für die zusätzliche Trocknungseinheit keine zusätzliche Energieform benötigt wird. Dies erweist sich insbesondere bei Umbauten als vorteilhaft, da der entsprechende Dampf bereits zur Verfügung steht.

Von Vorteil ist insbesondere auch, wenn die zusätzliche Trocknungseinheit mit der Trockenpartie eine gemeinsame Bespannung besitzt.

Die zusätzliche Trocknungseinheit kann z.B. zwei oder drei jeweils durch ein zusätzliches umlaufendes Band gebildete Bespannungen aufweisen.

Weist die zusätzliche Trocknungseinheit beispielsweise zwei Bespannungen auf, so ist vorzugsweise eine der beiden Bespannungen ein dichtes Band und die andere ein feines Sieb. Es kann vorteilhafterweise auch eine der beiden Bespannungen durch ein umlaufendes insbesondere kombiniertes Band und die andere durch ein umlaufendes feines Siebband gebildet sein. Gemäß einer alternativen zweckmäßigen Ausführung ist eine der beiden Bespannungen durch ein umlaufendes dichtes Band und die andere durch ein umlaufendes, insbesondere kombiniertes Band gebildet.

Weist die zusätzliche Trocknungseinheit beispielsweise drei Bespannungen auf, so ist vorteilhafterweise eine Bespannung durch ein umlaufendes dichtes Band, eine Bespannung durch ein umlaufendes grobes Siebband und eine Bespannung durch ein umlaufendes feines Siebband gebildet.

Die zusätzliche Trocknungseinheit ist vorteilhafterweise mit einem separaten Gehäuse oder einer separaten Trockenhaube versehen. Gemäß einer alternativen zweckmäßigen Ausführungsform ist der zusätzlichen Trocknungseinheit und wenigstens einem Trockenzylinder der Trockenpartie ein gemeinsames Gehäuse bzw. eine gemeinsame Trockenhaube zugeordnet.

Bevorzugt ist wenigstens eine zusätzliche Trocknungseinheit im Bereich des Kellers angeordnet. Mit der Anordnung der zusätzlichen Trocknungseinheit im Keller kann zumindest ein Teil der Umbau- und Montagearbeiten auch während des Betriebs der Anlage bzw. Maschine erfolgen.

Bevorzugt ist die zusätzliche Trocknungseinheit mit Druckhaube oberhalb der Trockenpartie angeordnet.

Zweckmäßigerweise kann die zusätzliche Trocknungseinheit umfahren werden.

Zweckmäßigerweise ist wenigstens eine zusätzliche Trocknungseinheit im Bereich der Vortrockenpartie angeordnet. Alternativ oder zusätzlich kann auch wenigstens eine zusätzliche Trocknungseinheit im Bereich der Nachtrockenpartie angeordnet sein.

Durch den Einsatz der zusätzlichen Trocknungseinheiten oder "BoostDryer" wird die gesamte Trocknungskapazität der Anlage bzw. Maschine deutlich erhöht. So erhöht sich diese Trocknungskapazität mit einem "BoostDryer" beispielsweise um etwa 5 bis etwa 25 % und bei zwei bis vier "BoostDryer" um beispielsweise etwa 10 bis etwa 60 %. Damit wird also die Grundlage für eine entsprechende Produktionssteigerung geschaffen.

Bei einer bevorzugten praktischen Ausführungsform der erfindungsgemäßen Maschine ist zur Überführung der Materialbahn von der Trockenpartie zur zusätzlichen Trocknungseinheit und/oder umgekehrt eine Saugwalze vorgesehen. Dabei kann als Saugwalze insbesondere eine Trockensiebsaugwalze eingesetzt werden.

Gemäß einer anderen zweckmäßigen Ausführungsform ist zur Überführung der Materialbahn von der Trockenpartie zur zusätzlichen Trocknungseinheit und umgekehrt eine sowohl den Bahnverlauf in der einen Richtung als auch den Bahnverlauf in der anderen Richtung stabilisierende Walze vorgesehen.

Beim Umbau kann also beispielsweise einer der konventionellen Trockenzylinder aus der Trockenpartie der bestehenden Anlage bzw. Maschine entfernt und durch eine Trockensiebsaugwalze oder eine so genannte "Duostabiwalze" ersetzt.

Der Lauf der Materialbahn kann wechselweise über die zusätzliche Trocknungseinheit bzw. "BoostDryer" oder daran vorbei geschleift werden, so dass eventuelle Wartungsarbeiten an der zusätzlichen Trocknungseinheit (BoostDryer) unabhängig von der ursprünglichen Trockenpartie durchgeführt werden können. Bei Stillstand oder Ausfall einer BoostDryer-Einheit kann der Betrieb der Anlage aufrechterhalten werden ("Fall Back").

Ein jeweiliger BoostDryer bzw. zusätzliche Trocknungseinheit kann aber auch ständig und gemeinsam mit den Trockenzylindern der Trockenpartie über ein und dasselbe Trockensieb betrieben werden.

Der Einsatz der BoostDryer-Technologie hat zugleich einen positiven Einfluss auf die Papierqualität und bewirkt je nach Anordnung hauptsächlich eine höhere Festigkeit insbesondere bei einem Einsatz bei niedrigem Trockengehalt, d.h. weiter vorne, oder hauptsächlich eine bessere Glätte insbesondere bei einem Einsatz bei höherem Trockengehalt, d.h. weiter hinten.

Insbesondere zur Erzielung einer höheren Festigkeit der Materialbahn ist also vorteilhafterweise wenigstens eine zusätzliche Trocknungseinheit (BoostDryer) im in Bahnlaufrichtung betrachtet vorderen Bereich der Trockenpartie angeordnet. Dabei ist zweckmäßigerweise wenigstens eine zusätzliche Trocknungseinheit im Bereich der vorderen Hälfte der Trockenpartie und vorzugsweise im Bereich des vorderen Drittels der Trockenpartie angeordnet.

Insbesondere zur Erzielung einer besseren Glätte ist vorteilhafterweise wenigstens eine zusätzliche Trocknungseinheit im in Bahnlaufrichtung betrachtet hinteren Bereich der Trockenpartie angeordnet. Zweckmäßigerweise ist also wenigstens eine zusätzliche Trocknungseinheit im Bereich der hinteren Hälfte der Trockenpartie vorgesehen, wobei bevorzugt wenigstens eine zusätzliche Trocknungseinheit im Bereich des hinteren Drittels der Trockenpartie angeordnet ist.

Bei einer vorteilhaften zweckmäßigen Ausführungsform der erfindungsgemäßen Maschine umfasst eine jeweilige zusätzliche Trocknungseinheit wenigstens zwei Trockenzylinder. Dabei ist den Trockenzylindern der zusätzlichen Trocknungseinheit vorteilhafterweise wenigstens eine gemeinsame Bespannung zugeordnet. Sind mehrere Bespannungen vorgesehen, so können vorteilhafterweise alle Bespannungen für die verschiedenen im Trockenzylinder einer jeweiligen zusätzlichen Trocknungseinheit gemeinsam vorgesehen sein.

Die Trockenpartie umfasst vorteilhafterweise wenigstens eine einreihige Trockengruppe und/oder wenigstens eine zweireihige Trockengruppe.

Das Überführen der Materialbahn bzw. der Randstreifen erfolgt vorteilhafterweise mittels einer Seilführung oder eines Fibron-Bandes, bei dem es sich im wesentlichen um ein besaugtes, luftdurchlässiges Band handelt, das die Führung des Randstreifens unterstützt.

Gemäß einer weiteren vorteilhaften Ausführungsform ist eine geschlossene Bahnführung vorgesehen, mit Leitelementen, die mit Unter- oder Überdruck arbeiten, sowie mit einer Duostabilisatorwalze, Saugwalze oder Saug- und Blaselementen, welche die Materialbahn in die gewünschte Richtung lenken. Dabei sollten die Leitelemente sowohl bei geschlossener als auch bei offener Bahnführung eingesetzt werden. Bei der Duostabilisatorwalze handelt es sich um eine Art Saugkasten zur Besaugung einer Leitwalze in der Trockengruppe.

Die Erfindung wird im Folgenden anhand von Ausführungsbeispielen unter Bezugnahme auf die Zeichnung näher erläutert; in dieser zeigen:
- Fig. 1: eine schematische Teildarstellung der Trockenpartie einer ersten beispielhaften Ausführungsform einer Maschine zur Herstellung einer Materialbahn mit einer im Keller unterhalb der Trockenpartie angeordneten, im Bereich der Vortrockenpartie vorgesehenen zusätzlichen Trocknungseinheit,
- Fig. 2: eine vergrößerte Darstellung der zusätzlichen Trocknungseinheit gemäß Fig. 1 und des darüber liegenden Trockenpartieabschnitts,
- Fig. 3: eine schematische Teildarstellung der Trockenpartie einer mit der Ausführungsform gemäß Fig. 1 vergleichbaren weiteren beispielhaften Ausführungsform der Maschine mit einer weiteren im Keller unterhalb der Trockenpartie vorgesehenen zusätzlichen Trocknungseinheit im Bereich der Nachtrockenpartie,
- Fig. 4: eine schematische Teildarstellung der Trockenpartie einer mit der Ausführungsform gemäß Fig. 3 vergleichbaren weiteren beispielhaften Ausführungsform der Maschine, bei der die vordere Trocknungseinheit zwei Trockenzylinder umfasst,
- Fig. 5: eine vergrößerte Darstellung der vorderen zusätzlichen Trocknungseinheit gemäß Fig. 4 und des darüber liegenden Trockenpartieabschnitts,
- Fig. 6: eine schematische Teildarstellung der Trockenpartie einer weiteren beispielhaften Ausführungsform der Maschine mit einer oberhalb der Trockenpartie angeordneten zusätzlichen Trocknungseinheit im Bereich der Vortrockenpartie und einer oberhalb der Trockenpartie angeordneten zusätzlichen Trocknungseinheit im Bereich der Nachtrockenpartie,
- Fig. 7: eine schematische Teildarstellung der Trockenpartie einer mit der Ausführungsform gemäß Fig. 6 vergleichbaren weiteren beispielhaften Ausführungsform der Maschine, bei der die zusätzliche Trocknungseinheit im Bereich der Vortrockenpartie zwei Trockenzylinder umfasst, und
- Fig. 8: eine vergrößerte Darstellung der vorderen zusätzlichen Trocknungseinheit der Ausführungsform gemäß Fig. 7 und des darunter liegenden Trockenpartieabschnitts.

Fig. 1 zeigt in schematischer Teildarstellung die Trockenpartie 10 einer Maschine zur Herstellung einer Materialbahn, bei der es sich insbesondere um eine Papier- oder Kartonbahn handeln kann.

Die Trockenpartie 10 umfasst eine Vielzahl von Trockenzylindern 12, die zu verschiedenen Trockengruppen zusammengefasst sind. Bei den in der Fig. 1 zu erkennenden Trockengruppen handelt es sich jeweils um zweireihige Trockengruppen, wobei jeder Trockengruppe zwei Bespannungen 14, 16 (vgl. Fig. 2) zugeordnet sind, eine für die obere Trockenzylinderreihe und die andere für die untere Trockenzylinderreihe.

Die verschiedenen Bespannungen 14, 16 der Trockenpartie 10 können jeweils insbesondere durch ein Trockensieb gebildet sein. Entsprechend wird die Materialbahn mittels dieser Bespannungen 14, 16 bzw. Trockensiebe der verschiedenen Trockengruppen durch die Trockenpartie 10 geführt.

Wie anhand der Fig. 1 zu erkennen ist, ist überdies eine Leimpresse 18 vorgesehen. Wie in der Fig. 1 angedeutet, umfasst die Trockenpartie 10 eine Vortrockenpartie 20 sowie eine Nachtrockenpartie 22.

Bei der vorliegenden beispielhaften Ausführungsform ist unterhalb der Trockenpartie 10 im Bereich der Vortrockenpartie 20 eine zusätzliche Trocknungseinheit 24 vorgesehen, die hier im Keller 26 eingebaut ist.

Diese zusätzliche Trocknungs- oder BoostDryer-Einheit 24 und der darüber liegende Trockenpartieabschnitt sind in vergrößerter Darstellung nochmals in der Fig. 2 wiedergegeben.

Wie insbesondere anhand dieser Fig. 2 zu erkennen ist, wird die Materialbahn mittels zwei zusätzlichen umlaufenden Bändern 28, 30 durch die zusätzliche Trocknungseinheit 24 geführt. Diese beiden Bänder 28, 30 sind also getrennt von den Bespannungen 14, 16 der Trockenpartie 10 vorgesehen. Bei der vorliegenden Ausführungsform sind diese beiden Bespannungen bzw. umlaufenden Bänder 28, 30 der zusätzlichen Trocknungseinheit 24 beispielsweise durch Siebbänder gebildet.

Im vorliegenden Fall umfasst die zusätzliche Trocknungseinheit 24 einen Trockenzylinder 32. Die Materialbahn wird also zusammen mit den beiden zusätzlichen umlaufenden Bändern 28, 30 um diesen Trockenzylinder 32 geführt. Wie insbesondere wieder anhand der Fig. 2 zu erkennen ist, wird hierbei die Materialbahn zwischen dem Trockenzylinder 32 einerseits und den beiden zusätzlichen Bändern 28, 30 andererseits liegend um den Trockenzylinder 32 geführt. Die Materialbahn berührt also den Trockenzylinder 32. Das umlaufende Band 30 liegt im Bereich des Trockenzylinders 32 innerhalb des umlaufenden Bandes 28.

Die zusätzliche Trocknungseinheit 24 ist ebenso wie die Trockenzylinder 12 der Trockenpartie 10 dampfbeheizt.

Beim vorliegenden Ausführungsbeispiel ist die zusätzliche Trocknungseinheit 24 mit einer separaten Trockenhaube 34 versehen.

Zur Überführung der Materialbahn von der Trockenpartie 10 zur zusätzlichen Trocknungseinheit 24 und/oder umgekehrt kann eine Saugwalze, insbesondere Trockensiebsaugwalze 36 vorgesehen sein. Zur Überführung der Materialbahn von der Trockenpartie 10 zur zusätzlichen Trocknungseinheit 24 und umgekehrt ist aber insbesondere auch eine sowohl den Bahnverlauf in der einen Richtung als auch den Bahnverlauf in der anderen Richtung stabilisierende Walze 36 (Duostabiwalze) denkbar.

Die beiden umlaufenden Bänder 28, 30 der zusätzlichen Trocknungseinheit 24 werden über Leitwalzen 38 bzw. 40 geführt. Dabei wird das umlaufende Band 28 im Bereich einer linken oberen Leitwalze 38' zum Trockenzylinder 32 hin umgelenkt. Im Bereich dieser Leitwalze 38' läuft auch das Band 30 auf den Trockenzylinder 32 auf.

Im Bereich einer rechten oberen Leitwalze 38" werden die beiden Bänder 28, 30 wieder vom Trockenzylinder 32 abgenommen und voneinander getrennt.

Wie insbesondere der Fig. 2 entnommen werden kann, läuft die Materialbahn ausgehend vom letzten Trockenzylinder 12 einer vorangehenden Trockengruppe 42 über die Trockensiebsaugwalze bzw. Duostabiwalze 36 zu einer oberen Leitwalze 40' des Bandes 30, in deren Bereich es von diesem umlaufenden Band 30 übernommen und dem Trockenzylinder 32 zugeführt wird. Die im Bereich der Leitwalze 38" vom Trockenzylinder 32 wieder abgenommene Materialbahn wird durch das umlaufende Band 30 bis in den Bereich einer oberen, in der Nähe der Trockensiebsaugwalze bzw. Duostabiwalze 36 angeordnete Leitwalze 40" geführt, von der aus sie über die Trockensiebsaugwalze bzw. Duostabiwalze 36 dem ersten Trockenzylinder 12 einer nachfolgenden Trockengruppe 44 der Trockenpartie 10 zugeführt wird.

Grundsätzlich sind je nach Platzangebot und Wirtschaftlichkeit auch unterschiedliche weitere Varianten denkbar. So können unterhalb der Trockenpartie auch beispielsweise mehrere zusätzliche Trocknungseinheiten vorgesehen sein. Alternativ oder zusätzlich können auch oberhalb der Trockenpartie ein oder mehrere zusätzliche Trocknungseinheiten eingesetzt werden. Die zusätzlichen Trocknungseinheiten können beispielsweise im Bereich der Vortrockenpartie und/oder auch im Bereich der Nachtrockenpartie vorgesehen sein. Die zusätzlichen Trocknungseinheiten können einzeln oder auch gruppenweise eingebaut werden. Es sind beispielsweise zusätzliche Trocknungseinheiten mit jeweils nur einem oder mehreren Trockenzylindern denkbar.

Fig. 3 zeigt in schematischer Teildarstellung die Trockenpartie 10 einer mit der Ausführungsform gemäß Fig. 1 vergleichbaren weiteren beispielhaften Ausführungsform der Maschine. Im vorliegenden Fall ist jedoch eine weitere im Keller 26 unterhalb der Trockenpartie 10 vorgesehen zusätzliche Trocknungseinheit 24 vorgesehen die hier im Bereich der Nachtrockenpartie 22 angeordnet ist.

Im übrigen besitzt diese Ausführungsform zumindest im Wesentlichen den gleichen Aufbau wie die der Fig. 1. Einander entsprechenden Teilen sind gleiche Bezugszeichen zugeordnet.

Fig. 4 zeigt in schematischer Darstellung die Trockenpartie 10 einer mit der Ausführungsform gemäß Fig. 3 vergleichbaren weiteren beispielhaften Ausführungsform der Maschine. Im vorliegenden Fall umfasst die im Bereich der Vortrockenpartie 20 angeordnete zusätzliche Trocknungseinheit 24 jedoch zwei Trockenzylinder 32.

Fig. 5 zeigt in vergrößerter Darstellung nochmals die im Bereich der Vortrockenpartie 20 angeordnete zusätzliche Trocknungseinheit 24 und den darüber liegenden Trockenpartieabschnitt.

Wie insbesondere anhand der Fig. 5 zu erkennen ist, sind die beiden Bespannungen oder umlaufenden Bänder 28, 30 den beiden Trockenzylindern 32 der zusätzlichen Trocknungseinheit 24 gemein, d.h. diese Bänder 28, 30 werden sowohl um den in Bahnlaufrichtung betrachtet ersten als auch den in Bahnlaufrichtung betrachtet zweiten Trockenzylinder 32 geführt.

Wie insbesondere wieder anhand der Fig. 5 zu erkennen ist, werden die vom ersten Trockenzylinder 32 ablaufenden Bänder 28, 30 mittels Leitwalzen 38 bzw. 40 zunächst horizontal umgelenkt und über eine jeweilige horizontale Strecke im Bereich des zweiten Trockenzylinders 32 vorgesehenen Leitwalzen 38 bzw. 40 zugeführt, um anschließend im Bereich der betreffenden Leitwalze 38, 40 dem zweiten Trockenzylinder 32 aufgegeben zu werden.

Im Anschluss an den zweiten, in der Fig. 5 rechten Trockenzylinder 32 werden die beiden umlaufenden Bänder 28, 30 wieder voneinander getrennt. Die Materialbahn wird durch das Band 30 bis zu einer von einem weiteren umlaufenden Band 46 umschlungenen Pickup-Walze 48 weitergeführt, in deren Bereich sie vom weiteren Band 46 übernommen wird. Durch dieses weitere Band 46 wird die Materialbahn ein Stück zurück, d.h. in der Fig. 5 nach links geführt, um anschließend im Bereich einer Umlenkwalze 50 von der unteren Bespannung 16 der nachfolgenden doppelreihigen Trockengruppe 44 übernommen zu werden.

Anschließend wird die Materialbahn durch diese untere Bespannung 16 über die Trockensiebsaugwalze bzw. Duostabiwalze 36 und zwei weitere Leitwalzen 52 dem zweiten Trockenzylinder 12 der nachfolgenden Trockengruppe 44 zugeführt.

Im Übrigen kann diese Ausführungsform beispielsweise zumindest im Wesentlichen wieder den gleichen Aufbau wie die der Fig. 4 besitzen. Einander entsprechenden Teilen sind gleiche Bezugszeichen zugeordnet.

Fig. 6 zeigt in schematischer Teildarstellung die Trockenpartie 10 einer weiteren beispielhaften Ausführungsform der Maschine. Sie unterscheidet sich von der Ausführungsform gemäß Fig. 3 im Wesentlichen nur dadurch, dass die beiden zusätzlichen Trocknungseinheiten 24 nicht unterhalb der Trockenpartie 10 bzw. im Keller 26, sondern oberhalb der Trockenpartie 10 bzw. der betreffenden Trockengruppen eingebaut sind. Einander entsprechenden Teilen sind wieder gleiche Bezugszeichen zugeordnet. Die zusätzlichen Trocknungseinheiten 24 umfassen also auch hier jeweils nur einen Trockenzylinder 32.

Fig. 7 zeigt in schematischer Teildarstellung die Trockenpartie 10 einer mit der Ausführungsform gemäß Fig. 6 vergleichbaren weiteren beispielhaften Ausführungsform der Maschine. Im vorliegenden Fall umfasst die zusätzliche Trocknungseinheit 24 im Bereich der Vortrockenpartie 20 jedoch wieder zwei Trockenzylinder 32.

Fig. 8 zeigt in vergrößerter Darstellung nochmals die vordere zusätzliche Trocknungseinheit 24 der Ausführungsform gemäß Fig. 7 und den darunter liegenden Trockenpartieabschnitt.

Wie insbesondere anhand dieser Fig. 8 zu erkennen ist, sind die beiden Bespannungen bzw. umlaufenden Bänder 28, 30 den beiden Trockenzylindern 32 der zusätzlichen Trocknungseinheit 24 wieder gemein. Diese beiden umlaufenden Bänder 28, 30 werden also wieder sowohl über den in Bahnlaufrichtung betrachtet ersten Trockenzylinder 32 als auch den zweiten Trockenzylinder 32 geführt.

Die Materialbahn wird hier ausgehend vom ersten unteren Trockenzylinder 12 der nachfolgenden Trockengruppe über die Trockensiebsaugwalze bzw. Duostabiwalze 36 dem ersten Trockenzylinder 32 der zusätzlichen Trocknungseinheit 24 zugeführt.

Das weitere Band 46 der Ausführungsform gemäß Fig. 5 ist im vorliegenden Fall nicht erforderlich. Wie anhand der Fig. 8 zu erkennen ist, wird die vom zweiten Trockenzylinder 32 ablaufende Materialbahn bis in den Bereich einer in der Nähe der Trockensiebsaugwalze bzw. Duostabiwalze 36 angeordneten Leitwalze 40 geführt, von der aus sie über die Trockensiebsaugwalze bzw. Duostabiwalze 36 dem zweiten unteren Trockenzylinder 12 der Trockenpartie zugeführt wird.

Im Übrigen besitzt diese Ausführungsform beispielsweise zumindest im Wesentlichen den gleichen Aufbau wie die der Fig. 7. Einander entsprechenden Teilen sind wieder gleiche Bezugszeichen zugeordnet.

In den Figuren verläuft die Bahnlaufrichtung allgemein von links nach rechts.

Beispielsweise bei der anhand der Fig. 1 und 2 beschriebenen ersten Ausführungsform wird bereits durch den Einsatz einer einzigen zusätzlichen Trocknungseinheit bzw. BoostDryers eine Steigerung der Trocknungskapazität um etwa 5 bis etwa 25 % erwartet. Durch den Einbau unmittelbar nach dem Aufwärmen des Papiers am Anfang der Hauptverdampfungszone ist die größte Feuchtigkeitssteigerung zu erwarten.

### Bezugszeichenliste

- 10: Trockenpartie
- 12: Trockenzylinder
- 14: Bespannung
- 16: Bespannung
- 18: Leimpresse
- 20: Vortrockenpartie
- 22: Nachtrockenpartie
- 24: zusätzliche Trocknungseinheit
- 26: Keller
- 28: Band, Bespannung
- 30: Band, Bespannung
- 32: Trockenzylinder
- 34: Trockenhaube
- 36: Trockensiebsaugwalze, Duostabiwalze
- 38: Leitwalze
- 38': Leitwalze
- 38": Leitwalze
- 40: Leitwalze
- 40': Leitwalze
- 40": Leitwalze
- 42: Trockengruppe
- 44: Trockengruppe
- 46: umlaufendes Band
- 48: Pickup-Walze
- 50: Leitwalze
- 52: Leitwalze

## Patentansprüche

1. Maschine zur Herstellung einer Materialbahn, insbesondere Papier- oder Kartonbahn, mit einer zumindest einen Trockenzylinder (12) umfassenden Trockenpartie (10), durch die die Materialbahn mittels wenigstens eines umlaufenden Bandes (14, 16) geführt ist, und mit wenigstens einer unterhalb oder oberhalb der Trockenpartie (10) angeordneten zusätzlichen Trocknungseinheit (24), durch die die Materialbahn mittels wenigstens eines zusätzlichen umlaufenden Bandes (28, 30) geführt ist, wobei die zusätzliche Trocknungseinheit (24) dampfbeheizt ist und wenigstens einen dampfbeheizten Trockenzylinder (32) umfasst,
**dadurch gekennzeichnet,**
**dass** die zusätzliche Trocknungseinheit (24) wenigstens zwei jeweils durch ein zusätzliches umlaufendes Band (28, 30) gebildete Bespannungen aufweist und dass ein Druckmedium die Bänder und die Materialbahn gegen den Trockenzylinder presst.

2. Maschine nach Anspruch 1,
**dadurch gekennzeichnet,**
**dass** das zusätzliche umlaufende Band (28, 30) durch eine der zusätzlichen Trocknungseinheit (24) zugeordnete Bespannung gebildet ist.

3. Maschine nach Anspruch 1 oder 2,
**dadurch gekennzeichnet,**
**dass** die Materialbahn zusammen mit dem zusätzlichen umlaufenden Band (28, 30) um den Trockenzylinder (32) der zusätzlichen Trocknungseinheit (24) geführt ist.

4. Maschine nach Anspruch 3,
**dadurch gekennzeichnet,**
**dass** die Materialbahn zwischen dem Trockenzylinder (32) der zusätzlichen Trocknungseinheit (24) und dem zusätzlichen Band (28, 30) liegend um den Trockenzylinder (32) geführt ist.

5. Maschine nach einem der vorhergehenden Ansprüche,
**dadurch gekennzeichnet,**
**dass** die zusätzliche Trocknungseinheit (24) mit der Trockenpartie eine gemeinsame Bespannung besitzt.

6. Maschine nach Anspruch 5,
**dadurch gekennzeichnet,**
**dass** die zusätzliche Trocknungseinheit (24) zwei Bespannungen (28, 30) aufweist.

7. Maschine nach Anspruch 1 oder 6,
**dadurch gekennzeichnet,**
**dass** eine der beiden Bespannungen ein dichtes Band und die andere eine feines Sieb ist.

8. Maschine nach Anspruch 1 oder 6,
**dadurch gekennzeichnet,**
**dass** eine der beiden Bespannungen (28, 30) durch ein umlaufendes insbesondere kombiniertes Band und die andere durch ein umlaufendes feines Siebband gebildet ist.

9. Maschine nach Anspruch 1 oder 6,
**dadurch gekennzeichnet,**
**dass** eine der beiden Bespannungen (28, 30) durch ein umlaufendes dichtes Band und die andere durch ein umlaufendes insbesondere kombiniertes Band gebildet ist.

10. Maschine nach Anspruch 1,
**dadurch gekennzeichnet,**
**dass** die zusätzliche Trocknungseinheit (24) drei Bespannungen aufweist.

11. Maschine nach Anspruch 10,
**dadurch gekennzeichnet,**
**dass** eine Bespannung durch ein umlaufendes dichtes Band, eine Bespannung durch ein umlaufendes grobes Siebband und eine Bespannung durch ein umlaufendes feines Siebband gebildet ist.

12. Maschine nach einem der vorhergehenden Ansprüche,
**dadurch gekennzeichnet,**
**dass** die zusätzliche Trocknungseinheit (24) mit einem separaten Gehäuse oder einer separaten Trockenhaube (34) versehen ist.

13. Maschine nach einem Ansprüche 1 bis 11,
**dadurch gekennzeichnet,**
**dass** der zusätzlichen Trocknungseinheit (24) und wenigstens einem Trockenzylinder (12) der Trockenpartie (10) ein gemeinsames Gehäuse bzw. eine gemeinsame Trockenhaube zugeordnet ist.

14. Maschine nach einem der vorhergehenden Ansprüche,
**dadurch gekennzeichnet,**
**dass** wenigstens eine zusätzliche Trocknungseinheit (24) im Bereich des Kellers (26) angeordnet ist.

15. Maschine nach Anspruch 1,
**dadurch gekennzeichnet,**
**dass** die zusätzliche Trocknungseinheit mit Druckhaube oberhalb der Trockenpartie angeordnet ist.

16. Maschine nach einem der vorhergehenden Ansprüche,
**dadurch gekennzeichnet,**
**dass** die zusätzliche Trocknungseinheit (24) umfahren werden kann.

17. Maschine nach einem der vorhergehenden Ansprüche,
**dadurch gekennzeichnet,**
**dass** wenigstens eine zusätzliche Trocknungseinheit (24) im Bereich der Vortrockenpartie (20) angeordnet ist.

18. Maschine nach einem der vorhergehenden Ansprüche,
**dadurch gekennzeichnet,**
**dass** wenigstens eine zusätzliche Trocknungseinheit (24) im Bereich der Nachtrockenpartie (22) angeordnet ist.

19. Maschine nach einem der vorhergehenden Ansprüche,
**dadurch gekennzeichnet,**
**dass** zur Überführung der Materialbahn von der Trockenpartie (10) zur zusätzlichen Trocknungseinheit (24) und/oder umgekehrt eine Saugwalze (36) vorgesehen ist.

20. Maschine nach Anspruch 19,
**dadurch gekennzeichnet,**
**dass** als Saugwalze eine Trockensiebsaugwalze (36) vorgesehen ist.

21. Maschine nach einem der Ansprüche 1 bis 19,
**dadurch gekennzeichnet,**
**dass** zur Überführung der Materialbahn von der Trockenpartie (10) zur zusätzlichen Trocknungseinheit (24) und umgekehrt eine sowohl den Bahnverlauf in der einen Richtung als auch den Bahnverlauf in der anderen Richtung stabilisierende Walze (36) vorgesehen ist.

22. Maschine nach einem der vorhergehenden Ansprüche,
**dadurch gekennzeichnet,**
**dass** wenigstens eine zusätzliche Trocknungseinheit (24) im in Bahnlaufrichtung betrachtet vorderen Bereich der Trockenpartie (10) angeordnet ist.

23. Maschine nach Anspruch 22,
**dadurch gekennzeichnet,**
**dass** wenigstens eine zusätzliche Trocknungseinheit (24) im Bereich der vorderen Hälfte der Trockenpartie (10) angeordnet ist.

24. Maschine nach Anspruch 23,
**dadurch gekennzeichnet,**
**dass** wenigstens eine zusätzliche Trocknungseinheit (24) im Bereich des vorderen Drittels der Trockenpartie (10) angeordnet ist.

25. Maschine nach einem der vorhergehenden Ansprüche,
**dadurch gekennzeichnet,**
**dass** wenigstens eine zusätzliche Trocknungseinheit (24) im in Bahnlaufrichtung betrachtet hinteren Bereich der Trockenpartie (10) angeordnet ist.

26. Maschine nach Anspruch 25,
**dadurch gekennzeichnet,**
**dass** wenigstens eine zusätzliche Trocknungseinheit (24) im Bereich der hinteren Hälfte der Trockenpartie (10) angeordnet ist.

27. Maschine nach Anspruch 26,
**dadurch gekennzeichnet,**
**dass** wenigstens eine zusätzliche Trocknungseinheit (24) im Bereich des hinteren Drittels der Trockenpartie (10) angeordnet ist.

28. Maschine nach einem der vorhergehenden Ansprüche,
**dadurch gekennzeichnet,**
**dass** die zusätzliche Trocknungseinheit (24) wenigstens zwei Trockenzylinder (32) umfasst.

29. Maschine nach Anspruch 28,
**dadurch gekennzeichnet,**
**dass** den Trockenzylindern (32) der zusätzlichen Trocknungseinheit (24) wenigstens eine gemeinsame Bespannung (28, 30) zugeordnet ist.

30. Maschine nach einem der vorhergehenden Ansprüche,
**dadurch gekennzeichnet,**
**dass** die Trockenpartie (10) wenigstens eine einreihige Trockengruppe umfasst.

31. Maschine nach einem der vorhergehenden Ansprüche,
**dadurch gekennzeichnet,**
**dass** die Trockenpartie (10) wenigstens eine zweireihige Trockengruppe (42, 44) umfasst.

32. Maschine nach einem der vorhergehenden Ansprüche,
**dadurch gekennzeichnet,**
**dass** zum Überführen der Materialbahn bzw. der Randstreifen eine Seilführung oder ein Fibron-Band vorgesehen ist.

33. Maschine nach einem der vorhergehenden Ansprüche,
**dadurch gekennzeichnet,**
**dass** eine geschlossene Bahnführung vorgesehen ist, mit Leitelementen, die mit Unter- oder Überdruck arbeiten, sowie mit einer Duostabilisatorwalze, Saugwalze oder Saug- und Blaselementen, welche die Materialbahn in die gewünschte Richtung lenken.

34. Maschine nach einem der vorhergehenden Ansprüche,
**dadurch gekennzeichnet,**
**dass** eine Schwadenabsaugung oder Blaseinrichtungen vorgesehen sind, die das Ausdampfen der Feuchtigkeit aus der Materialbahn bzw. Bespannung erleichtern.

## Claims

1. Machine for making a web, in particular a paper or board web, having a drying section (10) comprising at least one drying cylinder (12) and through which the web is guided by means of at least one circulating belt (14, 16), and having at least one additional drying unit (24) arranged above or below the drying section (10) and through which the web is guided by means of at least one additional circulating belt (28, 30), the additional drying unit (24) being steam-heated and comprising at least one steam-heated drying cylinder (32), **characterized in that** the additional drying unit (24) has at least two fabrics formed in each case by an additional circulating belt (28, 30) and **in that** a pressure medium presses the belts and the web against the drying cylinder.

2. Machine according to Claim 1, **characterized in that** the additional circulating belt (28, 30) is formed by a fabric assigned to the additional drying unit (24).

3. Machine according to Claim 1 or 2, **characterized in that** the web is led around the drying cylinder (32) of the additional drying unit (24) together with the additional circulating belt (28, 30).

4. Machine according to Claim 3, **characterized in that** the web is led around the drying cylinder (32) while lying between the drying cylinder (32) of the additional drying unit (24) and the additional belt (28, 30).

5. Machine according to one of the preceding claims, **characterized in that** the additional drying unit (24) has a common fabric with the drying section.

6. Machine according to Claim 5, **characterized in that** the additional drying unit (24) has two fabrics (28, 30).

7. Machine according to Claim 1 or 6, **characterized in that** one of the two fabrics is a dense belt and the other is a fine mesh fabric.

8. Machine according to Claim 1 or 6, **characterized in that** one of the two fabrics (28, 30) is formed by a circulating, in particular combined, belt and the other is formed by a circulating fine mesh belt.

9. Machine according to Claim 1 or 6, **characterized in that** one of the two fabrics (28, 30) is formed by a circulating dense belt and the other by a circulating, in particular combined, belt.

10. Machine according to Claim 1, **characterized in that** the additional drying unit (24) has three fabrics.

11. Machine according to Claim 10, **characterized in that** one fabric is formed by a circulating dense belt, one fabric by a circulating coarse mesh belt and one fabric by a circulating fine mesh belt.

12. Machine according to one of the preceding claims, **characterized in that** the additional drying unit (24) is provided with a separate housing or a separate drying hood (34).

13. Machine according to one of Claims 1 to 11, **characterized in that** the additional drying unit (24) and at least one drying cylinder (12) of the drying section (10) are assigned a common housing or a common drying hood.

14. Machine according to one of the preceding claims, **characterized in that** at least one additional drying unit (24) is arranged in the area of the basement (26).

15. Machine according to Claim 1, **characterized in that** the additional drying unit with pressure hood is arranged above the drying section.

16. Machine according to one of the preceding claims, **characterized in that** the additional drying unit (24) can be bypassed.

17. Machine according to one of the preceding claims, **characterized in that** at least one additional drying unit (24) is arranged in the area of the pre-dryer section (20).

18. Machine according to one of the preceding claims, **characterized in that** at least one additional drying unit (24) is arranged in the area of the after-dryer section (22).

19. Machine according to one of the preceding claims, **characterized in that**, in order to transfer the web from the drying section (10) to the additional drying unit (24) and/or vice versa, a suction roll (36) is provided.

20. Machine according to Claim 19, **characterized in that** the suction roll provided is a dryer fabric suction roll (36).

21. Machine according to one of Claims 1 to 19, **characterized in that**, in order to transfer the web from the drying section (10) to the additional drying unit (24) and vice versa, a roll (36) is provided which stabilizes the web course in one direction and also the web course in the other direction.

22. Machine according to one of the preceding claims, **characterized in that**, viewed in the web running direction, at least one additional drying unit (24) is arranged in the front area of the drying section (10).

23. Machine according to Claim 22, **characterized in that** at least one additional drying unit (24) is arranged in the area of the front half of the drying section (10).

24. Machine according to Claim 23, **characterized in that** at least one additional drying unit (24) is arranged in the area of the front third of the drying section (10).

25. Machine according to one of the preceding claims, **characterized in that**, viewed in the web running direction, at least one additional drying unit (24) is arranged in the rear area of the drying section (10).

26. Machine according to Claim 25, **characterized in that** at least one additional drying unit (24) is arranged in the area of the rear half of the drying section (10).

27. Machine according to Claim 26, **characterized in that** at least one additional drying unit (24) is arranged in the area of the rear third of the drying section (10).

28. Machine according to one of the preceding claims, **characterized in that** the additional drying unit (24) comprises at least two drying cylinders (32).

29. Machine according to Claim 28, **characterized in that** the drying cylinders (32) of the additional drying unit (24) are assigned at least one common fabric (28, 30).

30. Machine according to one of the preceding claims, **characterized in that** the drying section (10) comprises at least one single-row drying group.

31. Machine according to one of the preceding claims, **characterized in that** the drying section (10) comprises at least one two-row drying group (42, 44).

32. Machine according to one of the preceding claims, **characterized in that**, in order to transfer the web or the edge strip, a rope guide or a Fibron belt is provided.

33. Machine according to one of the preceding claims, **characterized in that** closed web guidance is provided, having guide elements which operate with negative or positive pressure, and also with a Duo Stabiliser roll, suction roll or suction and blower elements, which deflect the web in the desired direction.

34. Machine according to one of the preceding claims, **characterized in that** a cloud extraction system or blowing devices are provided, which make it easier for the moisture to evaporate from the web and fabric.

## Revendications

1. Machine pour la fabrication d'une bande de matériau, en particulier d'une bande de papier ou de carton, avec une partie de séchage (10) comprenant au moins un cylindre de séchage (12), à travers laquelle la bande de matériau est guidée au moyen d'au moins une bande sans fin (14, 16), et avec au moins une unité de séchage supplémentaire (24) disposée en dessous ou au-dessus de la partie de séchage (10), à travers laquelle la bande de matériau est guidée au moyen d'au moins une bande sans fin supplémentaire (28, 30), dans laquelle l'unité de séchage supplémentaire (24) est chauffée à la vapeur et comprend au moins un cylindre de séchage (32) chauffé à la vapeur, **caractérisée en ce que** l'unité de séchage supplémentaire (24) présente au moins deux brins formés chacun par une bande sans fin supplémentaire (28, 30) et **en ce qu'**un fluide sous pression presse les bandes et la bande de matériau contre le cylindre de séchage.

2. Machine selon la revendication 1, **caractérisée en ce que** la bande sans fin supplémentaire (28, 30) est formée par un brin associé à l'unité de séchage supplémentaire (24).

3. Machine selon la revendication 1 ou 2, **caractérisée en ce que** la bande de matériau est guidée autour du cylindre de séchage (32) de l'unité de séchage supplémentaire (24) en même temps que la bande sans fin supplémentaire (28, 30).

4. Machine selon la revendication 3, **caractérisée en ce que** la bande de matériau est guidée autour du cylindre de séchage (32) en étant située entre le cylindre de séchage (32) de l'unité de séchage supplémentaire (24) et la bande supplémentaire (28, 30).

5. Machine selon l'une quelconque des revendications précédentes, **caractérisée en ce que** l'unité de séchage supplémentaire (24) possède un brin commun avec la partie de séchage.

6. Machine selon la revendication 5, **caractérisée en ce que** l'unité de séchage supplémentaire (24) présente deux brins (28, 30).

7. Machine selon la revendication 1 ou 6, **caractérisée en ce qu'**un des deux brins est une bande étanche et l'autre est un tamis fin.

8. Machine selon la revendication 1 ou 6, **caractérisée en ce qu'**un des deux brins (28, 30) est formé par une bande sans fin, en particulier une bande combinée, et l'autre est formé par une bande sans fin de tamis fin.

9. Machine selon la revendication 1 ou 6, **caractérisée en ce qu'**un des deux brins (28, 30) est formé par une bande étanche sans fin et l'autre est formé par une bande sans fin, en particulier une bande combinée.

10. Machine selon la revendication 1, **caractérisée en ce que** l'unité de séchage supplémentaire (24) comprend trois brins.

11. Machine selon la revendication 10, **caractérisée en ce qu'**un brin est formé par une bande étanche sans fin, un brin est formé par une bande sans fin de tamis grossier et un brin est formé par une bande sans fin de tamis fin.

12. Machine selon l'une quelconque des revendications précédentes, **caractérisée en ce que** l'unité de séchage supplémentaire (24) est pourvue d'un boîtier séparé ou d'une hotte de séchage séparée (34).

13. Machine selon l'une quelconque des revendications 1 à 11, **caractérisée en ce qu'**un boîtier commun ou une hotte de séchage commune est associé(e) à l'unité de séchage supplémentaire (24) et à au moins un cylindre de séchage (12) de la partie de séchage (10).

14. Machine selon l'une quelconque des revendications précédentes, **caractérisée en ce qu'**au moins une unité de séchage supplémentaire (24) est disposée dans la région de la cave (26).

15. Machine selon la revendication 1, **caractérisée en ce que** l'unité de séchage supplémentaire avec une hotte sous pression est disposée au-dessus de la partie de séchage.

16. Machine selon l'une quelconque des revendications précédentes, **caractérisée en ce que** l'unité de séchage supplémentaire (24) peut être contournée.

17. Machine selon l'une quelconque des revendications précédentes, **caractérisée en ce qu'**au moins une unité de séchage supplémentaire (24) est disposée dans la région de la partie de préséchage (20).

18. Machine selon l'une quelconque des revendications précédentes, **caractérisée en ce qu'**au moins une unité de séchage supplémentaire (24) est disposée dans la région de la partie de post-séchage (22).

19. Machine selon l'une quelconque des revendications précédentes, **caractérisée en ce qu'**il est prévu un rouleau aspirant (36) pour le transfert de la bande de matériau de la partie de séchage (10) à l'unité de séchage supplémentaire (24) et/ou inversement.

20. Machine selon la revendication 19, **caractérisée en ce qu'**il est prévu comme rouleau aspirant un rouleau aspirant de criblage à sec (36).

21. Machine selon l'une quelconque des revendications 1 à 19, **caractérisée en ce qu'**il est prévu un rouleau (36) stabilisant aussi bien le trajet de la bande dans une direction que le trajet de la bande dans l'autre direction, pour le transfert de la bande de matériau de la partie de séchage (10) à l'unité de séchage supplémentaire (24) et inversement.

22. Machine selon l'une quelconque des revendications précédentes, **caractérisée en ce qu'**au moins une unité de séchage supplémentaire (24) est disposée dans la région antérieure, considérée dans la direction de défilement de la bande, de la partie de séchage (10).

23. Machine selon la revendication 22, **caractérisée en ce qu'**au moins une unité de séchage supplémentaire (24) est disposée dans la région de la moitié antérieure de la partie de séchage (10).

24. Machine selon la revendication 23, **caractérisée en ce qu'**au moins une unité de séchage supplémentaire (24) est disposée dans la région du tiers antérieur de la partie de séchage (10).

25. Machine selon l'une quelconque des revendications précédentes, **caractérisée en ce qu'**au moins une unité de séchage supplémentaire (24) est disposée dans la région postérieure, considérée dans la direction de défilement de la bande, de la partie de séchage (10).

26. Machine selon la revendication 25, **caractérisée en ce qu'**au moins une unité de séchage supplémentaire (24) est disposée dans la région de la moitié postérieure de la partie de séchage (10).

27. Machine selon la revendication 26, **caractérisée en ce qu'**au moins une unité de séchage supplémentaire (24) est disposée dans la région du tiers postérieur de la partie de séchage (10).

28. Machine selon l'une quelconque des revendications précédentes, **caractérisée en ce que** l'unité de séchage supplémentaire (24) comprend au moins deux cylindres de séchage (32).

29. Machine selon la revendication 28, **caractérisée en ce qu'**au moins un brin commun (28, 30) est associé aux cylindre de séchage (32) de l'unité de séchage supplémentaire (24).

30. Machine selon l'une quelconque des revendications précédentes, **caractérisée en ce que** la partie de séchage (10) comprend au moins un groupe de séchage à une rangée.

31. Machine selon l'une quelconque des revendications précédentes, **caractérisée en ce que** la partie de séchage (10) comprend au moins un groupe de séchage (42, 44) à deux rangées.

32. Machine selon l'une quelconque des revendications précédentes, **caractérisée en ce qu'**il est prévu un guidage par câble ou un convoyeur Fibron pour le transfert de la bande de matériau ou de la zone de bord.

33. Machine selon l'une quelconque des revendications précédentes, **caractérisée en ce qu'**il est prévu un guidage de bande fermé, avec des éléments de guidage, qui travaillent avec une dépression ou une surpression, ainsi qu'avec un rouleau stabilisateur duo, un rouleau aspirant ou des éléments d'aspiration et de soufflage, qui dévient la bande de matériau dans la direction désirée.

34. Machine selon l'une quelconque des revendications précédentes, **caractérisée en ce qu'**il est prévu une aspiration de la buée ou des dispositifs de soufflage, qui facilitent l'évaporation de l'humidité hors de la bande de matériau ou du brin.
